# FASCICULE DE BREVET EUROPEEN

(11) **EP 1 676 177 B1**
(45) Date de publication et mention de la délivrance du brevet: **05.09.2012**
(21) Numéro de dépôt: 04791709.1
(22) Date de dépôt: 18.10.2004
(51) Int. Cl.: G04B 27/00, G04B 3/04

(54) **DISPOSITIF DE COMMANDE A COURONNE-POUSSOIR POUR MONTRE**
ARMBANDUHR-DRÜCKSTÜCK-AUFZIEH-KNOPF-STEUEREINRICHTUNG
WRISTWATCH PUSH-PIECE WINDING BUTTON CONTROL DEVICE

(30) Priorité: 21.10.2003 CH 17912003
(43) Date de publication de la demande: 05.07.2006
(73) Titulaire: Richemont International S.A., 1752 Villars-sur-Glâne (CH)
(72) Inventeur: CRETIN, Francis, F-39220 Bois-d'Amont (FR)
(74) Mandataire: Micheli & Cie SA
(86) Numéro de dépôt international: PCT/IB2004/003391
(87) Numéro de publication internationale: WO 2005/038538

(56) Documents cités:
- EP-A- 0 426 941
- CH-A- 553 436
- FR-A- 923 922

## Description

La présente invention concerne un dispositif de commande à couronne-poussoir pour montre, plus particulièrement un dispositif de commande à couronne-poussoir comprenant :
- une pièce de support pouvant être fixée à la boîte de la montre ou constituant la boîte de montre elle-même, cette pièce de support comprenant une ouverture,
- une pièce d'entraînement en rotation pouvant être reliée au mouvement de la montre pour commander des première et seconde fonctions de la montre telles que, respectivement, une fonction de remontage et une fonction de mise à l'heure,
- une couronne comprenant une tête et un prolongement solidaire de la tête et monté mobile par rapport à la pièce de support dans ladite ouverture, le prolongement pouvant coopérer avec un organe de commande d'une troisième fonction de la montre, telle qu'une fonction de démarrage, d'arrêt, de remise à zéro ou de rattrapante d'un chronographe, organe de commande situé à l'intérieur de la boîte de montre,
- des moyens d'accouplement pour solidariser la pièce d'entraînement et le prolongement de la couronne en rotation et en translation dans le sens du tirage, la couronne pouvant, lorsque le dispositif équipe la montre, occuper une première position axiale stable et une seconde position axiale stable, tirée, dans lesquelles la rotation de la pièce d'entraînement imprimée par la couronne commande respectivement les première et seconde fonctions, la couronne pouvant en outre être poussée indépendamment de la pièce d'entraînement à partir de la première position axiale jusqu'à une position axiale d'activation de l'organe de commande, et
- des premiers moyens élastiques disposés entre la pièce d'entraînement et la tête de couronne et dont la force est suffisante pour vaincre la résistance opposée par la pièce d'entraînement lors du passage de la seconde à la première position axiale de la couronne.

Un tel dispositif est décrit dans le document FR 923.922. Il présente l'inconvénient de soumettre le mouvement de la montre à une contrainte relativement élevée, exercée par les moyens élastiques disposés entre la tête de couronne et la pièce d'entraînement en rotation, lors du passage de la première position axiale de la couronne, en l'occurrence la position de remontage, à la position d'activation de l'organe de commande, c'est-à-dire la position poussée. Cette contrainte tend, lors d'usages répétés de la couronne-poussoir, à user certaines parties du mouvement et peut même provoquer des ruptures dans celui-ci.

La présente invention vise à remédier à cet inconvénient et prévoit à cette fin des seconds moyens élastiques disposés entre la pièce de support et la tête de couronne et aptes, comme les premiers moyens élastiques, à se comprimer lors du passage de la première position axiale de la couronne à la position d'activation de l'organe de commande pour ramener la couronne à la première position axiale après que la contrainte de poussée exercée sur la couronne a cessé.

Ainsi, dans l'invention, l'effort de rappel de la couronne de la position d'activation de l'organe de commande (position poussée) à la première position axiale (position neutre ou de remontage) est partagé entre les premiers et les seconds moyens élastiques. Les premiers moyens élastiques peuvent donc avoir une force moins élevée que ceux du document FR 923.922. Comme les seconds moyens élastiques s'appuient sur la pièce de support du dispositif, et non pas sur la pièce d'entraînement, lors du passage de la première position axiale à la position d'activation de l'organe de commande, le mouvement reçoit une contrainte d'intensité réduite. De préférence, afin de minimiser l'intensité de cette contrainte, la force des premiers moyens élastiques est juste suffisante pour vaincre la résistance opposée par la pièce d'entraînement lors du passage de la seconde à la première position axiale, et cette force est inférieure à celle des seconds moyens élastiques, ces derniers exerçant ainsi le principal effort de rappel de la couronne de la position d'activation de l'organe de commande à la première position axiale.

Des formes d'exécution particulières du dispositif de commande à couronne-poussoir selon l'invention sont définies dans les revendications dépendantes annexées 3 à 11.

La présente invention prévoit également une montre munie du dispositif de commande à couronne-poussoir tel que défini ci-dessus.

D'autres caractéristiques et avantages de l'invention apparaîtront à la lumière de la description détaillée suivante faite en référence aux dessins annexés dans lesquels :
la figure 1 est une vue en coupe longitudinale d'un dispositif de commande à couronne-poussoir selon l'invention monté sur une boîte de montre, représentant la couronne-poussoir en position de remontage (position neutre),
la figure 2 est une vue en coupe longitudinale du dispositif de commande à couronne-poussoir selon l'invention représentant la couronne-poussoir en position de mise à l'heure (position tirée),
la figure 3 est une vue en coupe longitudinale du dispositif de commande à couronne-poussoir selon l'invention représentant la couronne-poussoir en position poussée,
la figure 4 est une vue en perspective éclatée du dispositif selon l'invention et d'une partie de la montre associée, et
la figure 5 est une vue en perspective d'une partie de la montre associée au dispositif selon l'invention, prise suivant un autre angle que celui de la figure 4.

En référence aux figures 1 à 4, un dispositif de commande à couronne-poussoir selon l'invention comprend notamment un tube fixe de support et de guidage 1 chassé dans un alésage 2 traversant la paroi du corps (carrure) 3 d'une boîte de montre, et une couronne-poussoir 4 constituée par une tête de couronne 5 et un prolongement tubulaire 6 solidaire de la tête 5. Le prolongement 6 est composé de deux pièces, à savoir un tube poussoir 7 chassé à l'une de ses deux extrémités autour d'un canon 8 de la tête de couronne 5 et un tube-rallonge 9 chassé dans l'autre extrémité du tube poussoir 7. Le prolongement 6 est monté mobile dans le tube fixe 1. La couronne 4 peut ainsi être tournée et déplacée axialement par l'utilisateur pour commander diverses fonctions dans la montre, comme cela apparaîtra ci-après.

Une pièce d'entraînement en rotation 10 se présentant sous la forme d'un piston ou cylindre est montée à l'intérieur du tube-poussoir 7. Cette pièce d'entraînement 10 comporte un trou borgne taraudé 11 recevant l'extrémité filetée d'une tige de remontage et de mise à l'heure 12 de la montre, tige 12 connectée au mouvement M de la montre et qui traverse de manière conventionnelle l'alésage 2 de la boîte de montre, rendant ainsi la pièce d'entraînement 10 solidaire de la tige 12.

Des moyens d'accouplement prévus sur la pièce d'entraînement 10 et le tube-poussoir 7 permettent à la couronne 4 d'entraîner la pièce d'entraînement 10 en rotation et en translation dans le sens du tirage, c'est-à-dire dans le sens tendant à éloigner la couronne 4 et la pièce 10 de la boîte de montre. Dans l'exemple illustré, ces moyens d'accouplement comprennent, pour l'entraînement en rotation, une partie à section externe polygonale (par exemple hexagonale) 13 de la pièce d'entraînement 10 et une partie à section interne polygonale correspondante 14 du tube-poussoir 7, et pour l'entraînement en translation dans le sens du tirage, un épaulement externe 15 de la pièce d'entraînement 10 et un épaulement interne correspondant 16 du tube-poussoir 7.

Le dispositif selon l'invention comprend par ailleurs des premier et second ressorts hélicoïdaux 17, 18, disposés axialement respectivement entre le fond 19 de la tête de couronne 5 et l'extrémité fermée 20 de la pièce d'entraînement 10, à l'intérieur du tube-poussoir 7, et entre le fond 19 de la tête de couronne 5 et un épaulement 21 du tube fixe 1, à l'extérieur du tube-poussoir 7. Le premier ressort 17 est monté libre dans le logement cylindrique défini par le canon 8 de la tête de couronne 5. Le second ressort 18, lui, est monté libre dans un logement annulaire défini par la face externe 22 du tube-poussoir 7, une partie d'extrémité 23 de la face interne du tube fixe 1 et l'épaulement 21 du tube fixe 1.

Deux joints annulaires 24, de préférence toriques, maintenus en compression entre la face latérale interne de la tête de couronne 5 et la face externe du tube fixe 1 assurent l'étanchéité du dispositif dans toutes les positions de la couronne 4.

Par la liaison de la pièce d'entraînement 10 avec la tige de remontage et de mise à l'heure 12 et celle de la couronne 4 avec la pièce d'entraînement 10, la couronne 4 et la pièce d'entraînement 10 peuvent occuper une position axiale neutre ou position de remontage, illustrée à la figure 1, et une position axiale tirée ou position de mise à l'heure, illustrée à la figure 2. Ces deux positions axiales sont indexées de façon classique par le mouvement M de la montre. Dans la position neutre, les ressorts 17, 18 sont tous deux au repos. Le passage de la position neutre à la position tirée s'effectue par tirage de la couronne 4 par l'utilisateur, la couronne 4 entraînant avec elle la pièce d'entraînement 10 grâce à la coopération des épaulements 15, 16. Lorsque, ensuite, l'utilisateur pousse la couronne 4 pour la ramener à la position neutre, la pièce d'entraînement 10 et la tige de remontage et de mise à l'heure 12 sont poussées par le premier ressort 17, dont la force est suffisante pour vaincre la résistance opposée par ces éléments 10 et 12, résistance qui émane du mécanisme de remontage et de mise à l'heure à l'intérieur du mouvement M, plus précisément de l'ensemble sautoir de tirette - ressort de bascule (non représenté) du mouvement M.

Par ailleurs, à partir de sa position neutre, la couronne 4 peut être déplacée axialement en direction de la boîte de montre jusqu'à une position dite poussée, indépendamment de la pièce d'entraînement 10 et de la tige de remontage et de mise à l'heure 12 qui restent alors immobiles (figure 3). Dans cette position poussée, la couronne 4, plus précisément le tube-rallonge 9, active un organe de commande 25 à l'intérieur de la boîte de montre. Cet organe de commande 25 est par exemple une bascule de démarrage, d'arrêt, de remise à zéro ou de rattrapante de chronographe, une bascule de changement de fuseau horaire ou tout autre organe analogue.

Lors du passage de la position neutre à la position poussée de la couronne 4, les ressorts 17, 18 se compriment. Dès que l'effort de poussée exercé par l'utilisateur sur la couronne 4 cesse, les ressorts 17, 18 se détendent et ramènent la couronne 4 dans sa position neutre (figure 1). On notera qu'ainsi, l'effort de rappel de la couronne 4 dans sa position neutre est partagé entre les ressorts 17, 18, et que dans la position poussée de la couronne 4, les pièces 10 et 12, et donc le mouvement M, ne sont pas soumis à la contrainte du second ressort 18, celui-ci s'appuyant contre le tube fixe 1.

On observera en outre que le fait d'avoir un premier ressort 17 de force suffisante pour vaincre la résistance opposée par le mouvement M lors du passage de la position tirée à la position neutre évite de devoir repousser complètement la couronne 4 pour ramener la pièce d'entraînement 10 et la tige 12 dans leur position neutre depuis leur position tirée, ce qui aurait pour effet d'activer de manière non souhaitée la fonction poussoir de la couronne 4.

De préférence, le premier ressort 17 a une force juste suffisante pour vaincre la résistance opposée par le mouvement M pendant le passage de la position tirée à la position neutre de la couronne 4, et le second ressort 18 a une force plus grande que celle du premier ressort 17 et exerce ainsi le principal effort de rappel de la couronne 4 dans sa position neutre. De cette manière, on minimise la contrainte subie par le mouvement M lorsque la couronne 4 est poussée depuis sa position neutre.

Selon une autre caractéristique de l'invention, des première et seconde formations 26, 27 sont prévues respectivement sur la tête de couronne 5 et dans une partie terminale de plus grand diamètre 28 de l'alésage 2 de la boîte de montre dans laquelle s'engage la tête de couronne 5 lorsque la couronne 4 est dans la position poussée. Ces formations 26, 27 autorisent le passage de la couronne 4 de sa position neutre à sa position poussée uniquement lorsqu'elles sont alignées, évitant ainsi toute activation intempestive de l'organe de commande 25. Dans l'exemple illustré, ces formations sont respectivement une gorge 26 parallèle à l'axe de la couronne 4 prévue sur la périphérie de la tête de couronne 5 et une saillie 27 prévue sur le flanc de la partie d'alésage de plus grand diamètre 28 de la boîte de montre. Des repères peuvent être dessinés sur la tête de couronne 5 et la boîte de montre pour indiquer à l'utilisateur les positions respectives de ces formations 26, 27.

L'invention telle que décrite ci-dessus présente plusieurs avantages par rapport au dispositif de commande à couronne-poussoir selon le document FR 923.922, en particulier :
- le fait que, comme déjà indiqué, lorsque la couronne 4 est poussée depuis sa position neutre, le mouvement M ne subit que la contrainte du premier ressort 17 (et pas celle du second ressort 18) ; ce premier ressort 17 peut être plus faible que le ressort utilisé dans le dispositif selon le document FR 923.922 car il n'a pas pour fonction d'exercer le principal effort de rappel de la couronne 4 de sa position poussée à sa position neutre, d'où la possibilité pour le mouvement M d'être soumis à une contrainte d'intensité réduite lorsque la couronne 4 est poussée ;
- le dispositif est rendu complètement étanche à l'eau et à la poussière par deux joints seulement (les joints toriques 24) qui peuvent être changés très facilement (un seul de ces joints peut d'ailleurs suffire) ; de plus, cette étanchéité est obtenue dans toutes les positions axiales de la couronne 4 ;
- la constitution du prolongement 6 de la couronne 4 en deux parties (le tube-poussoir 7 et le tube-rallonge 9) permet d'adapter facilement et à moindre coût la longueur de ce prolongement 6 à la course de l'organe de commande 25 du mouvement M par un choix approprié de la longueur du tube-rallonge 9 ;
- toute activation intempestive de l'organe de commande 25 est empêchée par la présence des formations 26, 27.

L'invention a été décrite ci-dessus à titre d'exemple uniquement. Il va de soi que des modifications pourraient être faites sans sortir du cadre de l'invention revendiquée. Par exemple, le tube fixe 1 pourrait être supprimé. Le prolongement 6 de la couronne 4 serait alors monté directement dans l'alésage 2 de la boîte de montre, et le ressort 18 serait disposé entre la tête de couronne 5 et l'épaulement défini par la partie de plus grand diamètre 28 de l'alésage 2. Une autre modification pourrait consister à réaliser la couronne 4 (tête 5 et prolongement 6) en une seule pièce. L'ensemble pièce d'entraînement 10 - tige 12 pourrait aussi être en une seule pièce. Egalement, des moyens de verrouillage tels qu'un système à baïonnette pourraient être prévus pour bloquer la couronne 4 de façon déverrouillable dans sa position poussée si une telle fonction est rendue possible ou nécessaire par les caractéristiques du mouvement. Dans cette dernière réalisation, les formations 26, 27 seraient supprimées ou adaptées aux moyens de verrouillage.

## Revendications

1. Dispositif de commande à couronne-poussoir pour montre comprenant :
- une pièce de support (1) pouvant être fixée à la boîte (3) de la montre ou constituant la boîte de montre (3) elle-même, cette pièce de support (1) comprenant une ouverture,
- une pièce d'entraînement en rotation (10) pouvant être reliée au mouvement (M) de la montre pour commander des première et seconde fonctions de la montre,
- une couronne (4) comprenant une tête (5) et un prolongement (6) solidaire de la tête (5) et monté mobile par rapport à la pièce de support (1) dans ladite ouverture, prolongement (6) qui peut coopérer avec un organe de commande (25) d'une troisième fonction de la montre situé à l'intérieur de la boîte de montre (3),
- des moyens d'accouplement (13, 14, 15, 16) pour solidariser la pièce d'entraînement (10) et le prolongement (6) de la couronne (4) en rotation et en translation dans le sens du tirage, la couronne (4) pouvant, lorsque le dispositif équipe la montre, occuper une première position axiale stable et une seconde position axiale stable, tirée, dans lesquelles la rotation de la pièce d'entraînement (10) imprimée par la couronne (4) commande respectivement les première et seconde fonctions, la couronne (4) pouvant en outre être poussée indépendamment des première et deuxième fonctions commandées par la pièce d'entraînement (10) à partir de la première position axiale jusqu'à une position axiale d'activation de l'organe de commande (25), et
- des premiers moyens élastiques (17) disposés entre la pièce d'entraînement (10) et la tête de couronne (5) et dont la force est suffisante pour vaincre la résistance opposée par la pièce d'entraînement (10) lors du passage de la seconde à la première position axiale de la couronne (4),
**caractérisé en ce qu'**il comprend en outre :
- des seconds moyens élastiques (18) disposés entre la pièce de support (1) et la tête de couronne (5) et aptes à se comprimer lors du passage de la première position axiale de la couronne (4) à la position d'activation de l'organe de commande (25) pour ramener la couronne (4) à la première position axiale après que la contrainte de poussée exercée sur la couronne (4) a cessé.

2. Dispositif selon la revendication 1, **caractérisé en ce que** l'effort de rappel des seconds moyens élastiques (18) est plus grand que celui des premiers moyens élastiques (17).

3. Dispositif selon la revendication 1 ou 2, **caractérisé en ce que** les premiers et seconds moyens élastiques sont constitués, respectivement, par un premier (17) et un second (18) ressort axial.

4. Dispositif selon l'une quelconque des revendications 1 à 3, **caractérisé en ce que** la pièce de support (1) est un tube destiné à être fixé à la boîte de montre (3).

5. Dispositif selon la revendication 4, **caractérisé en ce qu'**il comprend en outre au moins un joint d'étanchéité annulaire (24) comprimé entre une face latérale interne de la tête de couronne (5) et la face externe du tube de support (1).

6. Dispositif selon l'une quelconque des revendications 1 à 5, **caractérisé en ce que** le prolongement (6) de la couronne (4) est tubulaire et axial et **en ce que** la pièce d'entraînement (10) est montée à l'intérieur de ce prolongement (6).

7. Dispositif selon la revendication 6, **caractérisé en ce que** le prolongement (6) comprend un premier tube (7) solidaire de la tête de couronne (5) et un second tube (9) connecté au premier tube (7).

8. Dispositif selon l'une quelconque des revendications 1 à 7, **caractérisé en ce que** les moyens d'accouplement comprennent, pour l'entraînement en rotation de la pièce d'entraînement (10), une partie à section externe polygonale (13) de la pièce d'entraînement (10) et une partie à section interne polygonale correspondante (14) du prolongement (6) de la couronne (4), et pour l'entraînement en translation dans le sens du tirage, un épaulement externe (15) de la pièce d'entraînement (10) et un épaulement interne correspondant (16) du prolongement (6) de la couronne (4).

9. Dispositif selon l'une quelconque des revendications 1 à 8, **caractérisé en ce que** la pièce d'entraînement (10) est un cylindre ouvert à une extrémité pour recevoir une extrémité d'une tige d'entraînement (12) de la montre.

10. Dispositif selon l'une quelconque des revendications 1 à 9, **caractérisé en ce que** les première et seconde fonctions sont respectivement une fonction de remontage et une fonction de mise à l'heure.

11. Dispositif selon l'une quelconque des revendications 1 à 10, **caractérisé en ce que** la tête de couronne (5) comprend une formation (26) destinée à coopérer avec une formation correspondante (27) prévue dans une ouverture (28) de la boîte de montre (3) pour autoriser le passage de la couronne (4) de la première position axiale à la position d'activation de l'organe de commande (25) uniquement lorsque lesdites formations (26, 27) sont alignées.

12. Montre munie d'un dispositif de commande selon l'une quelconque des revendications 1 à 11.

## Claims

1. Push-crown control device for a watch, comprising:
- a support part (1) that can be attached to the case (3) of the watch or may consist of the watchcase (3) itself, this support part (1) having an opening,
- a rotation driving part (10) that can be connected with the movement (M) of the watch in order to control a first and a second function of the watch,
- a crown (4) comprising a head (5) and an extension (6) fixed relative to the head (5) and mounted in said opening so as to be mobile relative to the support part (1), said extension (6) being able to cooperate with a control element (25) for a third function of the watch that is located inside the watchcase (3),
- coupling means (13, 14, 15, 16) for making the driving part (10) and the extension (6) of the crown (4) move together in rotation as well as in translation in the direction of pulling, the crown (4) being able when the watch is fitted with the device, to occupy a first stable axial position and a second stable axial position where it is pulled, positions in which the rotation of the driving part (10) imparted by the crown (4) controls the first and second functions, respectively, the crown (4) being able in addition to be pushed independently of the first and second functions controlled by the driving part (10) from its first axial position up to an axial position of activation of the control element (25), and
- first elastic means (17) arranged between the driving part (10) and the crown's head (5) and exerting a force that suffices to overcome the resistance offered by the driving part (10) during the change from the second to the first axial position of the crown (4),
**characterised in that** it further comprises:
- second elastic means (18) arranged between the support part (1) and the crown's head (5), and able to be compressed during the change of the crown (4) from its first axial position to the position of activation of the control element (25), in order to return the crown (4) to the first axial position after the stress exerted by pushing the crown (4) has ceased.

2. Device according to claim 1, **characterised in that** the return strain of the second elastic means (18) is larger than that of the first elastic means (17).

3. Device according to claim 1 or 2, **characterised in that** the first and second elastic means consist of a first (17) and second (18) axial spring, respectively.

4. Device according to any of claims 1 to 3, **characterised in that** the support part (1) is a tube intended to be fixed to the watchcase (3).

5. Device according to claim 4, **characterised in that** it further comprises at least one annular gasket (24) compressed between an inner side face of the crown's head (5) and the outer face of the support tube (1).

6. Device according to any of claims 1 to 5, **characterised in that** the extension (6) of the crown (4) is tubular and axial, and **in that** the driving part (10) is mounted inside this extension (6).

7. Device according to claim 6, **characterised in that** the extension (6) comprises a first tube (7) fixed relative to the crown's head (5) and a second tube (9) connected with the first tube (7).

8. Device according to any of claims 1 to 7, **characterised in that** the coupling means comprise an outer polygonal cross section segment (13) of the driving part (10) and a corresponding inner polygonal cross section segment (14) of the extension (6) of the crown (4) for driving the driving part (10) in rotation, as well as an outer shoulder (15) of the driving part (10) and a corresponding inner shoulder (16) of the extension (6) of the crown (4) for driving translation in the direction of pulling.

9. Device according to any of claims 1 to 8, **characterised in that** the driving part (10) is a cylinder open at one end in order to receive an end of a driving stem (12) of the watch.

10. Device according to any of claims 1 to 9, **characterised in that** the first and second functions are a winding function and a time setting function, respectively.

11. Device according to any of claims 1 to 10, **characterised in that** the crown's head (5) comprises a formation (26) intended to cooperate with a corresponding formation (27) provided in an opening (28) of the watchcase (3) in order to admit a change of the crown (4) from the first axial position to the position of activation of the control element (25), only when said formations (26, 27) are aligned.

12. Watch provided with a control device according to any of claims 1 to 11.

## Patentansprüche

1. Steuervorrichtung mit Druckkrone für eine Uhr, umfassend:
- ein Stützelement (1), das am Gehäuse (3) der Uhr befestigt werden kann oder das Uhrgehäuse (3) selbst darstellt, wobei dieses Stützelement (1) eine Öffnung umfasst,
- einen Drehantriebsteil (10), der mit der Bewegung (M) der Uhr verbunden werden kann, um erste und zweite Funktionen der Uhr zu steuern,
- eine Krone (4), umfassend einen Kopf (5) und eine mit dem Kopf (5) verbundene Verlängerung (6) und beweglich in Bezug zum Stützelement (1) in der Öffnung befestigt, wobei die Verlängerung (6) mit einem Steuerelement (25) einer dritten Funktion der Uhr zusammenwirken kann, das sich im Inneren des Uhrgehäuses (3) befindet,
- Kupplungsmittel (13, 14, 15, 16), um den Antriebsteil (10) und die Verlängerung (6) der Krone (4) in Drehung und in Translation in Zugrichtung zu verbinden, wobei die Krone (4), wenn die Uhr mit der Vorrichtung ausgestattet ist, eine erste stabile und eine zweite stabile gezogene Axialposition einnehmen kann, in denen die Drehung des Antriebsteils (10), die von der Krone (4) vorgegeben wird, die erste bzw. die zweite Funktion steuert, wobei die Krone (4) ferner unabhängig von der ersten und zweiten Funktion, die vom Antriebsteil (10) gesteuert werden, von der ersten Axialposition in eine Axialposition zur Aktivierung des Steuerelements (25) geschoben werden kann und
- erste elastische Mittel (17), die zwischen dem Antriebsteil (10) und dem Kopf der Krone (5) vorgesehen sind und deren Kraft ausreicht, um den Widerstand, der vom Antriebsteil (10) beim Übergang von der zweiten Axialposition der Krone (4) in die erste geleistet wird, zu überwinden,
**dadurch gekennzeichnet, dass** sie ferner umfasst:
- zweite elastische Mittle (18), die zwischen dem Stützteil (1) und dem Kopf der Krone (5) angeordnet sind und sich beim Übergang von der ersten Axialposition der Krone (4) in die Position zur Aktivierung des Steuerelements (25) zusammendrücken können, um die Krone (4) wieder in die erste Axialposition zurückzuführen, nachdem die auf die Krone (4) ausgeübte Schubspannung nachgelassen hat.

2. Vorrichtung nach Anspruch 1, **dadurch gekennzeichnet, dass** die Rückstellkraft der zweiten elastischen Mittel (18) größer als jene der ersten elastischen Mittel (17) ist.

3. Vorrichtung nach Anspruch 1 oder 2, **dadurch gekennzeichnet, dass** die ersten und zweiten elastischen Mittel von einer ersten (17) bzw. zweiten (18) Axialfeder gebildet sind.

4. Vorrichtung nach einem der Ansprüche 1 bis 3, **dadurch gekennzeichnet, dass** das Stützelement (1) ein Rohr ist, das dazu bestimmt ist, am Uhrgehäuse (3) befestigt zu werden.

5. Vorrichtung nach Anspruch 4, **dadurch gekennzeichnet, dass** sie ferner mindestens eine Ringdichtung (24) umfasst, die zwischen einer inneren Seitenfläche des Kopfes der Krone (5) und der Außenseite des Stützrohrs (1) zusammengedrückt ist.

6. Vorrichtung nach einem der Ansprüche 1 bis 5, **dadurch gekennzeichnet, dass** die Verlängerung (6) der Krone (4) röhrenförmig und axial ist, und dass der Antriebsteil (10) im Inneren dieser Verlängerung (6) montiert ist.

7. Vorrichtung nach Anspruch 6, **dadurch gekennzeichnet, dass** die Verlängerung (6) ein erstes Rohr (7), das mit dem Kopf der Krone (5) verbunden ist, und ein zweites Rohr (9), das an das erste Rohr (7) angeschlossen ist, umfasst.

8. Vorrichtung nach einem der Ansprüche 1 bis 7, **dadurch gekennzeichnet, dass** die Kupplungsmittel für den Drehantrieb des Antriebsteils (10) einen Teil mit polygonalem Außenquerschnitt (13) des Antriebsteils (10) und einen Teil mit entsprechendem polygonalem Innenquerschnitt (14) der Verlängerung (6) der Krone (4) und für den Translationsantrieb in Zugrichtung einen äußeren Absatz (15) des Antriebsteils (10) und einen entsprechenden inneren Absatz (16) der Verlängerung (6) der Krone (4) umfassen.

9. Vorrichtung nach einem der Ansprüche 1 bis 8, **dadurch gekennzeichnet, dass** der Antriebsteil (10) ein an einem Ende offener Zylinder ist, um ein Ende einer Antriebsstange (12) der Uhr aufzunehmen.

10. Vorrichtung nach einem der Ansprüche 1 bis 9, **dadurch gekennzeichnet, dass** die erste und die zweite Funktion eine Aufzug- bzw. Zeitstellfunktion sind.

11. Vorrichtung nach einem der Ansprüche 1 bis 10, **dadurch gekennzeichnet, dass** der Kopf der Krone (5) eine Ausbildung (26) umfasst, die dazu bestimmt ist, mit einer entsprechenden Ausbildung (27) zusammenzuwirken, die in einer Öffnung (28) des Uhrgehäuses (3) vorgesehen ist, um den Übergang der Krone (4) von der ersten Axialposition in die Position zur Aktivierung des Steuerelements (25) nur dann zu gestatten, wenn die Ausbildungen (26, 27) ausgerichtet sind.

12. Uhr, die mit einer Steuervorrichtung nach einem der Ansprüche 1 bis 11 versehen ist.
